# FASCICULE DE BREVET EUROPEEN

(11) **EP 3 484 185 B1**
(45) Date de publication et mention de la délivrance du brevet: **31.07.2024**
(21) Numéro de dépôt: 18000887.2
(22) Date de dépôt: 12.11.2018
(51) Int. Cl.: H04S 7/00

(54) **MODELISATION D'ENSEMBLE DE FONCTIONS DE TRANSFERTS ACOUSTIQUES PROPRE A UN INDIVIDU, CARTE SON TRIDIMENSIONNEL ET SYSTEME DE REPRODUCTION SONORE TRIDIMENSIONNELLE**
MODELLIERUNG EINER MENGE VON AKUSTISCHEN ÜBERTRAGUNGSFUNKTIONEN EINER PERSON, 3D-SOUNDKARTE UND 3D-SOUND-REPRODUKTIONSSYSTEM
MODELLING OF A SET OF ACOUSTIC TRANSFER FUNCTIONS SUITABLE FOR AN INDIVIDUAL, THREE-DIMENSIONAL SOUND CARD AND SYSTEM FOR THREE-DIMENSIONAL SOUND REPRODUCTION

(30) Priorité: 13.11.2017 FR 1760647
(43) Date de publication de la demande: 15.05.2019
(73) Titulaire: Orange, 92130 Issy-les-Moulineaux (FR)
(72) Inventeur: NICOL, Rozenn, 92326 Chatillon Cedex (FR); MOREIRA, Julian, 92326 Chatillon Cedex (FR)

(56) Documents cités:
- CN-A- 103 237 287
- US-A1- 2008 130 906
- US-A1- 2017 238 111
- ROZENN NICOL ET AL: "How to make immersive audio available for mass-market listening", EBU TECHNICAL REVIEW, 14 July 2016 (2016-07-14), pages 1 - 18, XP055508045, Retrieved from the Internet <URL:https://tech.ebu.ch/docs/techreview/2016-07-12_NouvOson%20Binaural%20Player_final%20version.pdf> [retrieved on 20180919]
- PAUL M. HOFMAN ET AL: "Bayesian reconstruction of sound localization cues from responses to random spectra", BIOLOGICAL CYBERNETICS, vol. 86, no. 4, 1 April 2002 (2002-04-01), pages 305 - 316, XP055508019
- MAY ET AL: "The role of broadband inhibition in the rate representation of spectral cues for sound localization in the inferior colliculus", HEARING RESEARCH, ELSEVIER SCIENCE PUBLISHERS, AMSTERDAM, NL, vol. 238, no. 1-2, 26 January 2008 (2008-01-26), pages 77 - 93, XP022537260, ISSN: 0378-5955, DOI: 10.1016/J.HEARES.2008.01.008

## Description

L'invention concerne la modélisation de fonctions de transferts acoustiques individuelles, relatives à l'audition d'un individu dans l'espace tridimensionnel.

L'invention s'inscrit en particulier dans le cadre de services, notamment de services de navigation par son spatialisé, de services de télécommunication proposant une diffusion du son spatialisée (par exemple une audioconférence entre plusieurs locuteurs, une diffusion d'une vidéo telle qu'une bande annonce de cinéma, un jeu...), etc. Sur des terminaux de télécommunication, notamment mobiles, il est envisagé un rendu sonore avec un casque d'écoute stéréophonique.

Parmi les technologies du son 3D ou de spatialisation sonore, en traitement du signal audio appliqué notamment à la simulation de phénomènes acoustiques et psycho-acoustiques, certaines visent la génération de signaux à diffuser sur haut-parleurs, notamment sur haut-parleurs distants de l'auditeur ou sur écouteurs, afin de donner à l'auditeur l'illusion auditive de sources sonores placées à des positions respectives particulières autour de lui. On parle alors de création de sources et d'images sonores virtuelles.

Différentes techniques sont appliquées au traitement d'un son 3D destiné à une diffusion sur casque à deux écouteurs, tels que des oreillettes, gauche et droite. Ces techniques visent la reconstruction du champ sonore au niveau des oreilles d'un auditeur, de telle sorte que ses tympans perçoivent un champ sonore pratiquement identique à celui qu'auraient induit les sources réelles dans l'espace 3D. Ces signaux de sons spatialisés peuvent être obtenus de deux façons:
- par une prise de son directe, au moyen de deux microphones insérés à l'entrée du canal auditif d'un individu ou d'un mannequin à morphologie standard (*"tête artificielle"*)*,* ou
- par traitement du signal, en créant des sons spatialisés virtuels pour une écoute sur casque, par exemple : en filtrant un signal monophonique par deux filtres binauraux, ces filtres reproduisant les propriétés de la propagation acoustique entre la source placée à une position donnée et les deux oreilles d'un auditeur. Les techniques binaurales sont donc basées sur une paire de signaux binauraux qui alimentent respectivement les deux écouteurs du casque.

Une technique efficace de positionnement des sources sonores dans l'espace est la synthèse binaurale.

La synthèse binaurale repose sur l'utilisation de filtres, dits *"binauraux",* qui reproduisent les fonctions de transfert acoustiques entre la source sonore et les oreilles de l'auditeur, Ces filtres servent à simuler les indices de localisation auditive, indices qui permettent à un auditeur de localiser les sources sonores en situation d'écoute réelle. Ces filtres prennent en compte l'ensemble des phénomènes acoustiques (notamment la diffraction par la tête, les réflexions sur le pavillon de l'oreille et le haut du torse) qui modifient l'onde acoustique dans son trajet entre la source et les oreilles de l'auditeur. Ces phénomènes varient fortement avec la position de la source sonore (principalement avec sa direction) et ces variations permettent à l'auditeur de localiser la source dans l'espace. En effet, ces variations déterminent une sorte de codage acoustique de la position de la source. Le système auditif d'un individu sait, par apprentissage, interpréter ce codage pour localiser les sources sonores. Une synthèse binaurale de qualité repose donc sur des filtres binauraux qui reproduisent au mieux le codage acoustique que produit naturellement le corps de l'auditeur en prenant en compte les spécificités individuelles de sa morphologie. Cette individualisation est requise pour offrir une qualité d'écoute satisfaisante et convaincante (qualité de la spatialisation et de l'immersion sonore notamment). Lorsque ces conditions ne sont pas respectées, une dégradation des performances du rendu binaural est observée : elle se traduit notamment par une perception intracrânienne des sources et des confusions avant/arrière (Les sources situées à l'avant sont perçues à l'arrière et vice versa).

Ces filtres binauraux représentent des fonctions de transfert acoustiques aussi appelées HRTFs (pour « Head Related Transfert Functions» en anglais) qui modélisent les transformations engendrées par le torse, la tête et le pavillon de l'auditeur sur le signal provenant d'une source sonore. A chaque position de source sonore est associée une paire de Fonctions de transfert acoustiques individuelles (une fonction de transfert acoustique individuelle pour l'oreille droite, une fonction de transfert acoustique individuelle pour l'oreille gauche). De plus, les fonctions de transfert acoustiques individuelles portent l'empreinte acoustique de la morphologie de l'individu sur lequel elles ont été mesurées. Les Fonctions de transfert acoustiques individuelles dépendent donc non seulement de la direction du son, mais aussi de l'individu. Elles sont ainsi fonction de la fréquence f, de la position (θ,ϕ) de la source sonore (où l'angle θ représente l'azimut et l'angle ϕ l'élévation), de l'oreille (gauche ou droite) et de l'individu.

De manière classique, les fonctions de transfert acoustiques individuelles sont obtenues par la mesure. Initialement, une sélection de directions, qui couvrent plus ou moins finement l'ensemble de l'espace entourant l'auditeur, est fixée. Pour chaque direction, les fonctions de transfert acoustiques individuelles gauche et droite sont mesurées au moyen de microphones insérés à l'entrée du conduit auditif d'un sujet. La mesure doit être réalisée dans une chambre anéchoïque (ou *"chambre sourde"*)*.* Au final, si M directions sont mesurées, pour un sujet donné, une base de données de 2M fonctions de transfert acoustiques représentant chaque position de l'espace pour chaque oreille est obtenue. La mesure expérimentale des fonctions de transfert acoustiques individuelles directement sur un individu est, à l'heure actuelle, la solution la plus fiable pour obtenir des filtres binauraux de qualité et réellement individualisés (tenant compte des spécificités individuelles de la morphologie de l'individu).

Toutefois, la mesure de ces fonctions de transfert acoustiques individuelles présente quelques difficultés. Elle requiert un équipement spécifique et coûteux (typiquement une chambre anéchoïque, un microphone, un dispositif mécanique de positionnement de sources). Cette opération est longue car il faut notamment mesurer les fonctions de transfert pour un grand nombre de directions afin de couvrir de façon homogène l'ensemble d'une sphère 3D entourant l'auditeur. Par conséquent, la procédure de mesure est pénible pour le sujet à cause, notamment des contraintes imposées au sujet par le système de mesure et de la durée du test. Cette mesure des fonctions de transfert acoustiques individuelles devient très difficile, voire impossible, dans le cadre d'applications de la synthèse binaurale destinée au grand public.

Des solutions nécessitant un minimum de mesures de fonctions de transfert acoustiques individuelles et implémentant davantage des techniques de modélisation ont alors été recherchées. En particulier, des modèles mathématiques de fonctions de transfert acoustiques individuelles consistant en une fonction F permettant d'exprimer une fonction de transfert acoustique individuelle (Y) à partir d'un jeu de paramètres (X) donnés a priori, tels que Y = F(X), ont été recherchés. Souvent, deux éléments essentiels interviennent : la mise au point du modèle mathématique (fonction F), et la spécification du jeu de paramètres à appliquer en entrée du modèle. Le jeu de paramètres consiste, par exemple, en un maillage 3D de la morphologie individuelle, notamment des pavillons d'oreilles. L'acquisition d'un maillage précis reste aujourd'hui un point critique.

De manière plus simple, des bases de données de fonctions de transfert acoustiques ont été constituées. Elles ont été mesurées sur un panel d'individus et permettent une sélection d'une paire de filtres binauraux dans la base de données par diverses techniques, telles qu'une comparaison entre la morphologie de l'auditeur et les morphologies du panel d'individus ayant servi à la génération de la base de données, par test de différentes paires de filtres binauraux de la base de données par l'auditeur.

L'article « How to make immersive audio available for mass-market listenning » de Rozenn Nicol et al, EBU Technical Review, 14 juillet 2016, p. 1-18, tout comme la demande de brevet chinoise CN103237287, et la demande de brevet américaine US2008130906 propose une telle sélection d'une paire de filtres binauraux par l'auditeur. Ils décrivent une personnalisation de la restitution binaurale en proposant à l'auditeur plusieurs HRTF distinctes parmi lesquels l'auditeur choisit celui qui lui donne la meilleure expérience immersive à l'écoute d'un son test.

La méthode de sélection d'une paire de filtres binauraux dans une base de données manque de fiabilité et de robustesse et peut s'avérer d'un usage assez fastidieux pour l'utilisateur.

La demande de brevet américaine US 20170238111 concerne aussi la sélection de fonctions HRTF non plus en fonction d'une sélection par l'auditeur de la meilleure expérience immersive mais suite à une détermination de la meilleure précision de localisation du son test par un dispositif de traitement de fonctions HRTF. En outre, elle propose pour la zone frontière entre deux fonctions HRTF sélectionnées d'améliorer la continuité de perception en générant une combinaison des deux fonctions HRTF sélectionnées pour les deux zones adjacentes.

Etant donné que la génération se base sur une sélection préalable de fonctions HRTF, le dispositif de traitement sélectionnant les fonctions HRTF et les combinant dans les zones frontières manque aussi de fiabilité et de robustesse car la fonction HRTF n'est pas parfaitement adaptée à l'auditeur puisque soit simplement sélectionnée parmi des fonctions HRFT stockée, et pour les zones frontières, résultant simplement de la combinaison de deux fonctions HRTF sélectionnées. Et, la modélisation de fonctions HRTF peut s'avérer d'un usage assez fastidieux pour l'utilisateur puisqu'il doit tester toutes les fonctions HRTF stockées pour que le dispositif de traitement détermine celles qui apportent le plus de précision.

La demande de brevet américaine US 2017238111 divulgue un dispositif de combinaison d'un ensemble de fonctions de transfert liées à la tête, comportant une unité de commutation adaptée pour commuter la fonction de transfert liée à la tête utilisée pour émettre un son directionnel parmi un ensemble de fonctions de transfert liées à la tête.

Un des buts de la présente invention est de proposer une solution alternative apportant des améliorations par rapport à l'état de la technique.

Un objet de l'invention est un procédé de modélisation d'ensembles de fonctions de transfert acoustiques propres à un individu suivant une multiplicité de directions de l'espace selon la revendication 1.

Ainsi, l'invention est plus fiable et plus robuste qu'une simple sélection d'un ensemble de fonctions de transfert acoustique dans une base de données et pallie l'inconvénient de l'acquisition critique du maillage 3D de la morphologie individuelle utilisée par la modélisation numérique classique.

Avantageusement, le procédé de modélisation comporte une analyse statistique par direction de l'espace des stimuli émis et des réponses reçues pour la direction donnée de la multiplicité de directions de l'espace.

Ainsi, l'analyse statistique étant mise en oeuvre par le procédé de modélisation, la modélisation est plus rapide, donc moins fastidieuse pour l'individu.

Avantageusement, le procédé de modélisation comporte des étapes qui sont effectuées pour la direction donnée de la multiplicité de directions de l'espace, dans lesquelles :
- plusieurs stimuli distincts fonction d'au moins un ensemble de fonctions de transfert acoustiques prédéterminées associées à la direction donnée sont émis à destination d'un individu;
- une réponse de l'individu à chaque stimulus émis est reçue.

Ainsi, l'émission des stimuli et la réception des réponses à ceux-ci étant mises en oeuvre par le procédé de modélisation, les latences entre la génération des stimuli et leur émission, et respectivement, la réception de réponses et l'analyse statistique sont réduites.

Avantageusement, pour la direction donnée, plusieurs stimuli sont générés en fonction d'au moins un ensemble de fonctions de transfert acoustiques prédéterminées associées à la direction donnée.

Ainsi, la génération des stimuli étant mise en oeuvre par le procédé de modélisation, la latence entre la génération des stimuli et leur émission est réduite.

Selon la revendication 1, un stimulus résulte de l'ajout de bruit à un ensemble de fonctions de transferts acoustiques moyennes associées à la direction donnée calculées en fonction d'ensembles de fonctions de transfert acoustiques enregistrées dans une base de données de fonctions de transfert acoustiques et associées à la direction donnée.

Ainsi, la génération de stimuli étant basée sur un ensemble de fonctions de transfert acoustiques, elle permet de simplifier la modélisation de la fonction de transfert acoustique propre à un individu en se basant sur cette même fonction de transfert acoustique utilisée pour générer les stimuli.

Avantageusement, le procédé de modélisation comporte des étapes dans lesquelles:
- un ensemble de fonctions de transfert acoustiques moyennes associées à la direction donnée est calculée en fonction de plusieurs ensembles de fonctions de transfert acoustiques enregistrées dans une base de données de fonctions de transfert acoustiques et associées à la direction donnée;
- les stimuli sont fonction de l'ensemble de fonctions de transfert acoustiques moyennes calculées.

Ainsi, la divergence entre l'ensemble de fonctions de transfert acoustiques servant à la modélisation et l'ensemble de fonctions de transfert acoustiques propre à l'individu est moins importante en raison de l'utilisation de fonctions de transfert acoustiques moyennes plutôt que la sélection arbitraire d'une fonction de transfert acoustique réduisant les erreurs de modélisation. Par conséquent, la modélisation est moins complexe et moins longue car elle compense une divergence moins importante.

Avantageusement, l'analyse statistique utilise la technique psychophysique de corrélation inverse. Ainsi, la modélisation de l'ensemble de fonctions de transfert acoustique propre à l'individu est basée sur la perception réduisant les risques de perception intracrâniennes et confusions directionnelles.

Avantageusement, selon une implémentation de l'invention, les différentes étapes du procédé selon l'invention sont mises en oeuvre par un logiciel ou programme d'ordinateur, ce logiciel comprenant des instructions logicielles destinées à être exécutées par un processeur de données d'un dispositif faisant partie d'un terminal, tel qu'un terminal de communication, et étant conçus pour commander l'exécution des différentes étapes de ce procédé.

L'invention vise donc aussi un programme comprenant des instructions de code de programme pour l'exécution des étapes du procédé de modélisation selon l'une quelconque des revendications précédentes lorsque ledit programme est exécuté par un processeur.

Ce programme peut utiliser n'importe quel langage de programmation et être sous la forme de code source, code objet ou code intermédiaire entre code source et code objet tel que dans une forme partiellement compilée ou dans n'importe quelle autre forme souhaitable.

Un objet de l'invention est aussi un modélisateur d'ensembles de fonctions de transferts acoustiques propres à un individu suivant une multiplicité de directions de l'espace selon la revendication 8.

Avantageusement, le modélisateur comporte un analyseur statistique des stimuli émis et des réponses reçues par direction donnée de la multiplicité de directions.

Avantageusement, le modélisateur comporte :
- un émetteur de plusieurs stimuli distincts à destination d'un individu fonction d'au moins un ensemble de fonctions de transfert acoustiques prédéterminées associées à au moins une direction donnée de la multiplicité de directions; et
- un récepteur des réponses de l'individu à chaque stimulus émis.

Un objet de l'invention est encore une carte son tridimensionnel selon la revendication 11.

Un objet de l'invention est également un système de reproduction sonore tridimensionnelle selon la revendication 12.

Avantageusement, le système comporte un casque sur lequel les deux haut-parleurs de l'ensemble de haut-parleurs sont disposés de tel sorte que chacun des deux haut-parleurs est placé sur une des deux oreilles de l'individu lorsque le casque est placé sur sa tête, et en ce que l'ensemble de fonctions de transferts acoustiques est une paire de fonctions de transferts correspondant.

Les caractéristiques et avantages de l'invention apparaîtront plus clairement à la lecture de la description, faite à titre d'exemple, et des figures s'y rapportant qui représentent :
- Figure 1, un schéma simplifié d'un procédé de modélisation d'ensemble de fonctions de transfert acoustiques individuelles selon l'invention,
- Figure 2, un schéma simplifié d'un modélisateur d'ensemble de fonctions de transfert acoustiques individuelles selon l'invention,
- Figure 3, un schéma simplifié d'un système de reproduction sonore tridimensionnelle selon l'invention.

La figure 1 illustre un schéma simplifié d'un procédé de modélisation d'ensemble de fonctions de transfert acoustiques individuelles selon l'invention.

Le procédé de modélisation d'ensembles de fonctions de transfert acoustiques TFI_MD est propre à un individu suivant une multiplicité de directions de l'espace. Ce procédé de modélisation TFI_MD comporte une détermination TFI_DT d'un ensemble de fonctions de transferts acoustiques (tf_{1,di}^{U}, ··· tf_{N,di}^{U}) propres à un individu U dans une direction donnée di de la multiplicité de directions en fonction du résultat r_{di}^{U} d'une analyse statistique de plusieurs stimuli distincts {(s_{1,di}^{j}, ··· s_{N,di}^{j}))}^{j} émis à destination de l'individu U, et de réponses (s_{j,di}^{U}}_{J} reçues en provenance de l'individu U à chaque stimulus émis. Un stimulus est fonction d'au moins un ensemble de fonctions de transfert acoustiques prédéterminées associées à la direction donnée.

Par direction de l'espace associée à une fonction de transfert acoustique est entendue notamment une direction relative à l'utilisateur dans laquelle une source virtuelle est créée au moyen de la modélisation.

En particulier, le procédé de modélisation TFI_MD comporte une analyse statistique ST_NLZ par direction *di* de l'espace des stimuli émis *(s_{1.dl}...S_{N.di})* et des réponses *a_{dl}^{U}* reçues.

En particulier, le procédé de modélisation TFI_MD comporte les étapes suivantes qui sont effectuées pour la direction donnée *di* de la multiplicité de directions de l'espace :
- plusieurs stimuli distincts fonction d'au moins un ensemble de fonctions de transfert acoustiques prédéterminées associées à la direction donnée *di* sont émis S_TR à destination d'un individu U;
- une réponse de l'individu U à chaque stimulus émis est reçue A_REC.

En particulier, pour la direction donnée *di,* plusieurs stimuli sont générés S_GN en fonction d'au moins un ensemble de fonctions de transfert acoustiques prédéterminées associées à la direction donnée.

En particulier, un stimulus s_{1,di}^{l}... s_{N,di}^{j} résulte de l'ajout + de bruit nⱼ à un ensemble de fonctions de transferts acoustiques moyennes avg{tf_{1,di}^{k}}^{k} ... avg{tf_{N,di}^{k}}^{k} associées à la direction donnée *di* calculées en fonction d'ensembles de fonctions de transfert acoustiques enregistrées dans une base de données de fonctions de transfert acoustiques tf_bdd et associées à la direction donnée.

L'addition de bruit pour générer les stimuli permet d'explorer l'espace des variations sans hypothèses a priori sur les propriétés du profil spectral (de l'ensemble de fonctions de transfert acoustique individuelle) qui sont responsables de la localisation dans une direction donnée (par exemple dans la direction frontale).

En particulier, le procédé de modélisation TFI_MD comporte les étapes suivantes dans lesquelles
- un ensemble de fonctions de transfert acoustiques moyennes associées à la direction donnée est calculée AVG en fonction de plusieurs ensembles de fonctions de transfert acoustiques enregistrées dans une base de données de fonctions de transfert acoustiques et associées à la direction donnée;
- les stimuli sont fonction de l'ensemble de fonctions de transfert acoustiques moyennes calculées.

Par ensemble de fonctions de transfert acoustiques moyennes est entendu une fonction de transfert acoustique moyenne par canal de reproduction, notamment dans le cas de la synthèse binaurale : une fonction de transfert acoustique moyenne pour l'oreille droite et une fonction de transfert acoustique moyenne pour l'oreille gauche de l'utilisateur U.

En particulier, l'analyse statistique ST_NLZ utilise la technique psychophysique de corrélation inverse. Elle se base sur l'observation haut niveau des processus perceptifs et repose sur une phase de test durant laquelle le procédé de modélisation TFI_MD soumet l'individu à un ensemble de stimuli obtenus par ajout de bruit à un stimulus neutre (par exemple une moyenne de fonctions de transfert acoustique) et observe les réponses de l'individu U à ces différents stimuli. En analysant les relations statistiques entre les stimuli et les réponses, le procédé de modélisation TFI_MD identifie TFI_DT les filtres perceptifs, en l'occurrence les fonctions de transfert acoustiques individuelles, associés au processus perceptif étudié, c'est-à-dire les propriétés des stimuli qui déterminent une réponse perceptive donnée.

Ainsi, le procédé de modélisation est basé sur la perception pour identifier les fonctions de transfert acoustiques propre à un individu.

La modélisation de sources sonores frontales (direction d'azimuth 0° et d'élévation 0°) est particulièrement critique. L'utilisation de filtres binauraux génériques pour une telle modélisation engendre une spatialisation des sources sonores souvent décevante : l'auditeur tend à localiser la source au-dessus, voire à l'intérieur de la tête.

En utilisant le procédé de modélisation TFI_MD selon l'invention, une paire de filtres binauraux neutres (c'est-à-dire un ensemble de fonctions de transfert acoustique dit neutre) est calculé en moyennant AVG plusieurs ensembles de fonctions de transfert acoustiques HRTF mesurées dans la direction frontale pour une large sélection d'individus constituant un panel (éventuellement préenregistrées dans une base de données d'ensembles de fonctions de transfert acoustiques tf_bdd).

Un ensemble de stimuli spatialisés synthétisés S_GN avec des filtres binauraux obtenus en ajoutant + du bruit *n_{f}* à la paire de filtres neutres est diffusé S_TR à destination de l'auditeur, c'est-à-dire de l'individu U pour lequel le procédé de modélisation TFLMO détermine l'ensemble de fonctions de transfert acoustique personnalisé. L'ajout de bruit porte sur le profil spectral.

Pour chaque stimulus émis, l'auditeur U indique s'il le perçoit correctement spatialisé (c'est-à-dire dans la direction di que la modélisation TFI_MD tente de reproduire, en l'occurrence la direction frontale et à l'extérieur de la tête) ou non. Cette indication de l'auditeur U constitue la réponse a reçue A_REC lors de la modélisation TFI_MD.

L'analyse ST_NLZ des relations statistiques entre les stimuli et les réponses de l'auteur permet de déterminer TFI_DT le profil spectral adapté à l'auditeur U et garantissant la reproduction correcte des sons dans la direction modélisée di, en l'occurrence la direction frontale.

Ce procédé de modélisation TFI_MD peut être appliqué à toute autre direction.

Un mode de réalisation particulier du procédé de modélisation est un programme comprenant des instructions de code de programme pour l'exécution des étapes du procédé de modélisation lorsque ledit programme est exécuté par un processeur.

La figure 2 illustre un schéma simplifié d'un modélisateur d'ensemble de fonctions de transfert acoustiques individuelles selon l'invention.

Le modélisateur 100 d'ensembles de fonctions de transferts acoustiques propres à un individu suivant une multiplicité de directions de l'espace propres à un individu suivant une multiplicité de directions de l'espace, comporte un générateur 1004 d'ensembles de fonctions de transferts acoustiques propres à un individu dans une direction donnée de la multiplicité de directions à partir du résultat d'une analyse statistique de plusieurs stimuli distincts émis à destination de l'individu, un stimulus étant fonction d'au moins un ensemble de fonctions de transfert acoustiques prédéterminées associées à la direction donné, et de réponses reçues en provenance de l'individu à chaque stimulus émis.

En particulier, le modélisateur 100 comporte un analyseur statistique 1003 des stimuli émis et des réponses reçues par direction donnée de la multiplicité de directions.

En particulier, le modélisateur 100 comporte:
- un émetteur 1001 de plusieurs stimuli distincts à destination d'un individu fonction d'au moins un ensemble de fonctions de transfert acoustiques prédéterminées associées à au moins une direction donnée de la multiplicité de directions; et
- un récepteur 1002 des réponses de l'individu à chaque stimulus émis.

Dans un mode de réalisation particulier, une carte son tridimensionnel 10 comporte :
- un modélisateur 100 d'ensembles de fonctions de transferts acoustiques propres à un individu suivant une multiplicité de directions de l'espace apte à générer au moins un ensemble de fonctions de transferts acoustiques propres à un individu dans une direction donnée de la multiplicité de directions à partir du résultat d'une analyse statistique de plusieurs stimuli distincts émis à destination de l'individu, un stimulus étant fonction d'au moins un ensemble de fonctions de transfert acoustiques prédéterminées associées à la direction donné, et de réponses reçues en provenance de l'individu à chaque stimulus émis, et
- un ensemble 102 de sorties audio parallèles permettant de connecter simultanément plusieurs haut-parleurs 2₁..2_{N} à la carte son et fournissant simultanément chacune un signal audio à reproduire à un haut-parleur connecté à la sortie audio, le signal audio comportant, durant une phase de modélisation, le stimulus correspondant au haut-parleur et, durant une phase de reproduction, le signal à reproduire modifié par la fonction correspondant à la sortie audio haut-parleur de l'ensemble de fonctions de transfert acoustiques modélisées pour l'individu utilisant la carte son.

En particulier, le modélisateur 100 comporte un générateur de stimuli 1000 fournissant, pour une direction donnée di, plusieurs (j) ensembles de stimuli (s_{1,di}^{j}...s_{Ndi}'), Le générateur 1000 ajoute notamment pour chaque ensemble de stimuli (s_{1id})^{J}...s_{N,di}^{j}) un bruit nⱼ à un même ensemble de fonctions de transfert acoustique prédéterminées (tf_{1,di}^{k'}... tf_{N,di}^{k'}). Le bruit nⱼ appliqué à l'ensemble de fonctions de transfert acoustique prédéterminées (tf_{1.di}^{k}'... tf_{N.di}^{k'}) pour obtenir l'ensemble de stimuli (s_{1,di}^{l}...s_{N,di}^{j}) est distinct du bruit nⱼ appliqué au même ensemble de fonctions de transfert acoustique prédéterminées (tf_{1.di}^{k'}... tf_{N,di}^{k'}) pour obtenir l'ensemble de stimuli (s_{1.di}^{j'}...s_{N,di}^{j'}),

L'ensemble de fonctions de transfert acoustiques prédéterminé utilisé pour générer les stimuli est notamment un ensemble de fonctions de transfert acoustiques dits neutre, à savoir qu'il ne reflète pas une morphologie spécifique. Ainsi, l'analyse statistique n'est pas biaisée par un modèle morphologique particulier et la détermination des fonctions de transferts acoustique individuelle permet une meilleure approximation des fonctions de transferts acoustiques réelles de l'individu.

En particulier, un tel ensemble de fonctions de transfert acoustique dit neutre est obtenu en moyennant plusieurs ensembles de fonctions de transfert acoustiques enregistrées dans une base de données de fonctions de transfert acoustique. Par exemple, les ensembles de fonctions de transfert acoustique utilisés pour calculer cet ensemble de fonctions de transfert acoustique dit neutre sont sélectionnés aléatoirement dans la base de données de fonctions de transfert acoustique ou en fonction d'un ou plusieurs paramètres morphologiques voisins de ceux de l'individu, ou sont constitués par tous les ensembles de fonctions de transfert acoustiques enregistrées dans la base de données de fonctions de transfert acoustique.

Le plus souvent un ensemble de fonctions de transfert acoustique est une paire de fonctions de transfert acoustique (par exemple dans le cas particulier du binaural) composée de la fonction de transfert acoustique correspondant à l'oreille droite et de la fonction de transfert acoustique correspondant à l'oreille gauche d'un individu.

L'émetteur 1001 émet, pour au moins une direction donnée *di,* plusieurs ensembles de stimuli (s_{1,di}^{j}...s_{N,di}^{j}) à destination de l'individu U pour lequel le modélisateur 100 détermine un ensemble de fonctions de transfert acoustique dans une direction donnée *di.* Notamment, l'émetteur 1001 transmet ces ensembles de stimuli, par exemple par un ensemble de sortie 102 d'une carte son 3D 10 et/ou d'un terminal 1 comportant le modélisateur 100, à un ensemble de haut-parleurs (2₁...2_{N}) diffusant les stimuli à l'individu U. Chaque stimuli s_{n,di}^{j} d'un ensemble de stimuli (s_{1,di}^{j}...s_{N,di}^{j}) est destiné à un haut-parleur spécifique 2ₙ de l'ensemble de haut-parleurs (2₁...2_{N}).

A chaque ensemble de stimuli (s_{1,di}^{j}...s_{N,di}^{j}), l'individu U réagit en transmettant une réponse a notamment au moyen d'une interface 12 du terminal 1 (par saisie, par commande vocale...). Le récepteur 1002 reçoit la réponse aⱼ^{U} à l'ensemble j de stimuli de l'individu U.

Pour une direction donnée *di,* l'analyseur 1003 effectue une analyse statistique sur les ensembles de stimuli émis (s_{1,di}^{j}...s_{N,di}^{j}) et les réponses correspondantes aⱼ^{U}. Le générateur 1004 détermine alors l'ensemble (tf_{1,di}^{U}... tf_{N,diU}) de fonctions de transfert acoustique propre à cet individu U pour la direction donnée di en fonction du résultat r_{di}^{U} fourni par l'analyseur 1003.

L'opération est éventuellement répétée pour un ou plusieurs autres directions di' distinctes.

Ainsi, le terminal 1 comportant un lecteur 11 de signal sonore as peut diffuser un signal sonore 3D à destination de l'individu U. En effet, le terminal 1 comporte un filtre 101 dont les paramètres de filtrage sont constitués, pour au moins une direction di, par l'ensemble de fonction de transfert fourni par le modélisateur 100. Le filtre 101 convolue alors le signal sonore monophonique es en un ensemble de signaux sonores qui sont diffusés à l'individu U au moyen de l'ensemble de haut-parleurs.

La figure 3 illustre un schéma simplifié d'un système de reproduction sonore tridimensionnelle selon l'invention.

Le système de reproduction sonore tridimensionnelle comporte :
- un modélisateur 100 d'ensembles de fonctions de transferts acoustiques propres à un individu suivant une multiplicité de directions de l'espace apte à générer au moins un ensemble de fonctions de transferts acoustiques propres à un individu dans une direction donnée de la multiplicité de directions à partir du résultat d'une analyse statistique de plusieurs stimuli distincts émis à destination de l'individu, un stimulus étant fonction d'au moins un ensemble de fonctions de transfert acoustiques prédéterminées associées à la direction donné, et de réponses reçues en provenance de l'individu à chaque stimulus émis, et
- un ensemble de haut-parleurs {2₁, 2₂} apte à reproduire chacun un signal audio, le signal audio comportant, durant une phase de modélisation, le stimulus correspondant au haut-parleur et, durant une phase de reproduction, à un signal à reproduire modifié par la fonction correspondant au haut-parleur de l'ensemble de fonctions de transfert acoustiques modélisées pour l'individu utilisant le système de reproduction.

En particulier, le système de reproduction comporte un casque 20 sur lequel les deux haut-parleurs 2₁ et 2₂ de l'ensemble de haut-parleurs sont disposés de tel sorte que chacun des deux haut-parleurs est placé sur une des deux oreilles de l'individu U lorsque le casque 20 est placé sur sa tête, l'ensemble de fonctions de transferts acoustiques étant une paire de fonctions de transferts correspondant.

Ainsi, la modélisation selon l'invention ne nécessite pas d'équipement spécifique. Elle peut être mis en œuvre avec un simple casque d'écoute.

L'invention vise aussi un support. Le support d'informations peut être n'importe quelle entité ou dispositif capable de stocker le programme. Par exemple, le support peut comporter un moyen de stockage, tel qu'une ROM, par exemple un CD ROM ou une ROM de circuit microélectronique ou encore un moyen d'enregistrement magnétique, par exemple une disquette ou un disque dur.

D'autre part, le support d'informations peut être un support transmissible tel qu'un signal électrique ou optique qui peut être acheminé via un câble électrique ou optique, par radio ou par d'autres moyens. Le programme selon l'invention peut être en particulier téléchargé sur un réseau notamment de type Internet.

Alternativement, le support d'informations peut être un circuit intégré dans lequel le programme est incorporé, le circuit étant adapté pour exécuter ou pour être utilisé dans l'exécution du procédé en question.

Dans une autre implémentation, l'invention est mise en œuvre au moyen de composants logiciels et/ou matériels. Dans cette optique le terme module peut correspondre aussi bien à un composant logiciel ou à un composant matériel. Un composant logiciel correspond à un ou plusieurs programmes d'ordinateur, un ou plusieurs sous-programmes d'un programme, ou de manière plus générale à tout élément d'un programme ou d'un logiciel apte à mettre en œuvre une fonction ou un ensemble de fonction selon la description ci-dessus, Un composant matériel correspond à tout élément d'un ensemble matériel (ou hardware) apte à mettre en œuvre une fonction ou un ensemble de fonctions.

## Revendications

1. Procédé de modélisation d'ensembles de fonctions de transfert acoustiques propres à un individu suivant une multiplicité de directions de l'espace (TFI_MD), dans lequel un ensemble de fonctions de transferts acoustiques (tf_{1,di}^{U}, ... tf_{N,di}^{U}) propres à un individu (U) dans une direction donnée (*di*) de la multiplicité de directions est déterminée (TFI_DT) en fonction du résultat (r_{di}^{U}) d'une analyse statistique (ST_NLZ) de plusieurs stimuli distincts émis ({(s_{1,di}^{j}, ... s_{N,di}^{j}))}^{j}) à destination de l'individu (U), un stimulus étant fonction d'au moins un ensemble de fonctions de transfert acoustiques prédéterminées associées à la direction donnée (*di*)*,* et de réponses reçues ({sⱼ,_{di}^{U}}ⱼ) en provenance de l'individu (U) à chaque stimulus émis, **caractérisé en ce que** chaque stimulus distinct (s_{1,di}^{j}... s_{N,di}^{j}) résulte de l'ajout (+) de bruit (nⱼ) à un ensemble de fonctions de transferts acoustiques moyennes (avg{tf_{1,di}^{k}}^{k} ... avg{tf_{N,di}^{k}}^{k}) associées à la direction donnée (*di*) calculées en fonction d'ensembles de fonctions de transfert acoustiques enregistrées dans une base de données de fonctions de transfert acoustiques (tf_bdd) et associées à la direction donnée (*di*)*.*

2. Procédé de modélisation selon la revendication précédente, dans lequel une analyse statistique (ST_NLZ) par direction (*di*) de l'espace des stimuli émis *(s_{1,di}...S_{N,di})* et des réponses reçues (*a_{di}^{U}*) est effectuée pour la direction donnée (*di*) de la multiplicité de directions de l'espace.

3. Procédé de modélisation selon l'une quelconque des revendications précédentes, dans lequel les étapes suivantes sont effectuées pour la direction donnée (*di*) de la multiplicité de directions de l'espace :
• plusieurs stimuli distincts ({(s_{1,di}^{j}, ... s_{N,di}^{j}))}^{j}) fonction d'au moins un ensemble de fonctions de transfert acoustiques prédéterminées associées à la direction donnée (*di*) sont émis (S_TR) à destination d'un individu (U);
• une réponse (*a_{di}^{U}*) de l'individu (U) à chaque stimulus émis est reçue (A_REC).

4. Procédé de modélisation selon l'une quelconque des revendications précédentes, dans lequel, pour la direction donnée (*di*)*,* plusieurs stimuli ({(s_{1,di}^{j}, ... s_{N,di}^{j}))}^{j}) sont générés (D_GN) en fonction d'au moins un ensemble de fonctions de transfert acoustiques prédéterminées associées à la direction donnée (*di*)*.*

5. Procédé de modélisation selon l'une quelconque des revendications précédentes, dans lequel
• un ensemble de fonctions de transfert acoustiques moyennes (avg{tf_{1,di}^{k}}^{k} ... avg{tf_{N,di}^{k}}^{k}) associées à la direction donnée (*di*) est calculée (AVG) en fonction de plusieurs ensembles de fonctions de transfert acoustiques enregistrées dans une base de données de fonctions de transfert acoustiques et associées à la direction donnée (*di*);
• les stimuli ({(s_{1,di}^{j}, ... s_{N,di}^{j}))}^{j}) sont fonction de l'ensemble de fonctions de transfert acoustiques moyennes calculées (avg{tf_{1,di}^{k}}^{k} ... avg{tf_{N,di}^{k}}^{k}).

6. Procédé de modélisation selon l'une quelconque des revendications précédentes, dans lequel l'analyse statistique (ST_NLZ) utilise la technique psychophysique de corrélation inverse.

7. Programme comprenant des instructions de code de programme pour l'exécution des étapes du procédé de modélisation (TFI_MD) selon l'une quelconque des revendications précédentes lorsque ledit programme est exécuté par un processeur.

8. Modélisateur d'ensembles de fonctions de transferts acoustiques propres à un individu suivant une multiplicité de directions de l'espace (100), comportant un générateur (1004) d'ensembles de fonctions de transferts acoustiques (tf_{1,di}^{U}, ... tf_{N,di}^{U}) propres à un individu (U) dans une direction donnée (*di*) de la multiplicité de directions à partir du résultat (r_{di}^{U}) d'une analyse statistique de plusieurs stimuli distincts émis ({(s_{1,di}^{j}, ... s_{N,di}^{j}))}^{j}) à destination de l'individu (U), un stimulus étant fonction d'au moins un ensemble de fonctions de transfert acoustiques prédéterminées associées à la direction donnée (*di*)*,* et de réponses reçues ({sⱼ,_{di}^{U}}ⱼ) en provenance de l'individu (U) à chaque stimulus émis, **caractérisé en ce que** chaque stimulus distinct (s_{1,di}^{j}... s_{N,di}^{j}) résulte de l'ajout (+) de bruit (nⱼ) à un ensemble de fonctions de transferts acoustiques moyennes (avg{tf_{1,di}^{k}}^{k} ... avg{tf_{N,di}^{k}}^{k}) associées à la direction donnée (*di*) calculées en fonction d'ensembles de fonctions de transfert acoustiques enregistrées dans une base de données de fonctions de transfert acoustiques (tf_bdd) et associées à la direction donnée (*di*)*.*

9. Modélisateur selon la revendication précédente, **caractérisé en ce que** le modélisateur comporte un analyseur statistique (100,1003) des stimuli émis (s_{1,di}^{j}, ... s_{N,di}^{j}) et des réponses reçues (aⱼ^{U}) par direction donnée (*di*) de la multiplicité de directions.

10. Modélisateur selon l'une quelconque des revendications précédentes, **caractérisé en ce que** le modélisateur comporte :
• un émetteur (1001) de plusieurs stimuli distincts (s_{1,d}i^{j}, ... s_{N,di}^{j}) à destination d'un individu (U) fonction d'au moins un ensemble de fonctions de transfert acoustiques prédéterminées associées à au moins une direction donnée (*di*) de la multiplicité de directions; et
• un récepteur (1002) des réponses ({sⱼ,_{di}^{U}}ⱼ) de l'individu (U) à chaque stimulus émis.

11. Carte son tridimensionnel (10) comportant :
• un modélisateur (100, 1003) d'ensembles de fonctions de transferts acoustiques (tf_{1,di}^{U}, ... tf_{N,di}^{U}) propres à un individu suivant une multiplicité de directions de l'espace selon l'une quelconque des revendications 8 à 10, et
• un ensemble (102) de sorties audio parallèles permettant de connecter simultanément plusieurs haut-parleurs (2₁..2_{N}) à la carte son (10) et fournissant simultanément chacune un signal audio à reproduire à un haut-parleur connecté à la sortie audio, le signal audio comportant, durant une phase de modélisation, le stimulus correspondant au haut-parleur et, durant une phase de reproduction, le signal à reproduire modifié par la fonction correspondant à la sortie audio haut-parleur de l'ensemble de fonctions de transfert acoustiques modélisées pour l'individu (U) utilisant la carte son.

12. Système de reproduction sonore tridimensionnelle comportant :
• un modélisateur (100, 1003) d'ensembles de fonctions de transferts acoustiques (tf_{1,di}^{U}, ... tf_{N,di}^{U}) propres à un individu (U) suivant une multiplicité de directions de l'espace selon l'une quelconque des revendications 8 à 10, et
• un ensemble de haut-parleurs ({2₁, 2₂}) apte à reproduire chacun un signal audio, le signal audio comportant, durant une phase de modélisation, le stimulus correspondant au haut-parleur et, durant une phase de reproduction, à un signal à reproduire modifié par la fonction correspondant au haut-parleur de l'ensemble de fonctions de transfert acoustiques modélisées pour l'individu (U) utilisant le système de reproduction.

13. Système de reproduction selon la revendication précédente, **caractérisé en ce que** le système comporte un casque (20) sur lequel les deux haut-parleurs (2₁, 2₂) de l'ensemble de haut-parleurs sont disposés de tel sorte que chacun des deux haut-parleurs (2₁, 2₂) est placé sur un des deux oreilles de l'individu (U) lorsque le casque (20) est placé sur sa tête, et **en ce que** l'ensemble de fonctions de transferts acoustiques est une paire de fonctions de transferts correspondant.

## Patentansprüche

1. Verfahren zur Modellierung von Mengen von für eine Person spezifischen akustischen Übertragungsfunktionen gemäß einer Vielzahl von Richtungen des Raums (TFI_MD), wobei eine Menge von für eine Person (U) spezifischen akustischen Übertragungsfunktionen (tf_{1,di}^{U}, ... tf_{N,di}^{U}) in eine gegebene Richtung *(di)* der Vielzahl von Richtungen bestimmt wird in Abhängigkeit von dem Ergebnis (r_{di}^{U}) einer statistischen Analyse (ST_NLZ) von mehreren verschiedenen Reizen ({(s_{1,di}^{j}, ... s_{N,di}^{j}))}^{j}), die an die Person (U) gesendet werden, wobei ein Reiz eine Funktion mindestens einer Menge von vorbestimmten akustischen Übertragungsfunktionen ist, die der gegebenen Richtung *(di)* zugeordnet sind, und von Antworten ({S_{j,di}^{U}}ⱼ), die von der Person (U) auf jeden gesendeten Reiz empfangen werden, bestimmt wird (TFI_DT), **dadurch gekennzeichnet, dass** jeder verschiedene Reiz (s_{1,di}^{j} ... S_{N,di}^{j}) aus der Addition (+) von Rauschen (nⱼ) zu einer Menge von durchschnittlichen akustischen Übertragungsfunktionen (avg{tf_{1,di}^{k}}^{k} ... avg{tf_{N,di}^{k}}^{k}) resultiert, die der gegebenen Richtung *(di)* zugeordnet sind und die in Abhängigkeit von Mengen von akustischen Übertragungsfunktionen berechnet werden, die in einer Datenbank mit akustischen Übertragungsfunktionen (tf_bdd) gespeichert sind und der gegebenen Richtung *(di)* zugeordnet sind.

2. Verfahren zur Modellierung nach dem vorhergehenden Anspruch, wobei eine statistische Analyse (ST_NLZ) je Richtung *(di)* des Raums der gesendeten Reize *(s₁,_{di}... S_{N,di})* und der empfangenen Antworten *(a_{di}^{U})* für die gegebene Richtung *(di)* der Vielzahl von Richtungen des Raums durchgeführt wird.

3. Verfahren zur Modellierung nach einem der vorhergehenden Ansprüche, wobei die folgenden Schritte für die gegebene Richtung *(di)* der Vielzahl von Richtungen des Raums durchgeführt werden:
· mehrere verschiedene Reize ({(s_{1,di}^{j}, ... S_{N,d}i^{j}))}^{j}), die eine Funktion mindestens einer Menge von vorbestimmten akustischen Übertragungsfunktionen sind, die der gegebenen Richtung *(di)* zugeordnet sind, werden an eine Person (U) gesendet (S_TR);
· eine Antwort *(a_{di}^{U})* der Person (U) auf jeden gesendeten Reiz wird empfangen (A_REC).

4. Verfahren zur Modellierung nach einem der vorhergehenden Ansprüche, wobei, für die gegebene Richtung *(di),* mehrere Reize ({(s_{1,di}^{j}, ... S_{N,di}^{j}))}^{j}) erzeugt werden (D_GN) in Abhängigkeit von mindestens einer Menge von vorbestimmten akustischen Übertragungsfunktionen, die der gegebenen Richtung *(di)* zugeordnet sind.

5. Verfahren zur Modellierung nach einem der vorhergehenden Ansprüche, wobei
• eine Menge von durchschnittlichen akustischen Übertragungsfunktionen (avg{tf_{1,di}^{k}}^{k} ... avg{tf_{N,di}^{k}}^{k}), die der gegebenen Richtung *(di)* zugeordnet sind, in Abhängigkeit von mehreren Mengen von akustischen Übertragungsfunktionen, die in einer Datenbank mit akustischen Übertragungsfunktionen gespeichert sind und der gegebenen Richtung *(di)* zugeordnet sind, berechnet wird (AVG);
• die Reize ({(s_{1,di}^{j}, ... s_{N,di}^{j}))}^{j}) eine Funktion der Menge von berechneten durchschnittlichen akustischen Übertragungsfunktionen (avg{tf_{1,di}^{k}}^{k} ... avg{tf_{N,di}^{k}}^{k}) sind.

6. Verfahren zur Modellierung nach einem der vorhergehenden Ansprüche, wobei die statistische Analyse (ST_NLZ) die psychophysische Technik der inversen Korrelation einsetzt.

7. Programm mit Programmcodeanweisungen, die bei der Ausführung des Programms durch einen Prozessor die Schritte des Verfahrens zur Modellierung (TFI_MD) nach einem der vorhergehenden Ansprüche ausführen.

8. Modellierer von Mengen von für eine Person spezifischen akustischen Übertragungsfunktionen gemäß einer Vielzahl von Richtungen des Raums (100), umfassend einen Generator (1004) für Mengen von für eine Person (U) spezifischen akustischen Übertragungsfunktionen (tf_{1,di}^{U}, ... tf_{N,di}^{U}) in eine gegebene Richtung *(di)* der Vielzahl von Richtungen ausgehend von dem Ergebnis (r_{di}^{U}) einer statistischen Analyse von mehreren verschiedenen Reizen ({(s_{1,di}^{j}, ... s_{N,di}^{j}))}^{j}), die an die Person (U) gesendet werden, wobei ein Reiz eine Funktion mindestens einer Menge von vorbestimmten akustischen Übertragungsfunktionen ist, die der gegebenen Richtung *(di)* zugeordnet sind, und von Antworten ({Sⱼ,_{di}^{U}}ⱼ), die von der Person (U) auf jeden gesendeten Reiz empfangen werden, **dadurch gekennzeichnet, dass** jeder verschiedene Reiz (s₁,di^{j}... S_{N,di}^{j}) aus der Addition (+) von Rauschen (nⱼ) zu einer Menge von durchschnittlichen akustischen Übertragungsfunktionen (avg{tf_{1,di}^{k}}^{k} ... avg{tf_{N,}^{dik}}k) resultiert, die der gegebenen Richtung *(di)* zugeordnet sind und die in Abhängigkeit von Mengen von akustischen Übertragungsfunktionen berechnet werden, die in einer Datenbank mit akustischen Übertragungsfunktionen (tf_bdd) gespeichert sind und der gegebenen Richtung *(di)* zugeordnet sind.

9. Modellierer nach dem vorhergehenden Anspruch, **dadurch gekennzeichnet, dass** der Modellierer einen statistischen Analysator (100,1003) für die gesendeten Reize (s_{1,di}^{j}, ... S_{N,di}^{j}) und die empfangenen Antworten (aⱼ^{U}) je gegebene Richtung *(di)* der Vielzahl von Richtungen umfasst.

10. Modellierer nach einem der vorhergehenden Ansprüche, **dadurch gekennzeichnet, dass** der Modellierer umfasst:
• einen Sender (1001) von mehreren verschiedenen Reizen (s_{1,di}^{j}, ... S_{N,di}^{j}) an eine Person (U), die eine Funktion mindestens einer Menge von vorbestimmten akustischen Übertragungsfunktionen sind, die mindestens einer gegebenen Richtung *(di)* der Vielzahl von Richtungen zugeordnet sind; und
• einen Empfänger (1002) der Antworten ({S_{j, di}^{U}}ⱼ) der Person (U) auf jeden gesendeten Reiz.

11. 3D-Soundkarte (10), umfassend:
• einen Modellierer (100, 1003) für Mengen von für eine Person spezifischen akustischen Übertragungsfunktionen (tf_{1,di}^{U}, ... tf_{N,di}^{U}) gemäß einer Vielzahl von Richtungen des Raums nach einem der Ansprüche 8 bis 10, und
• eine Menge (102) von parallelen Audioausgängen, die es ermöglichen, mehrere Lautsprecher (2₁..2_{N}) gleichzeitig an die Soundkarte (10) anzuschließen, und jeweils gleichzeitig ein Audiosignal bereitstellen, das über einen an den Audioausgang angeschlossenen Lautsprecher wiederzugeben ist, wobei das Audiosignal, während einer Modellierungsphase, den dem Lautsprecher entsprechenden Reiz und, während einer Wiedergabephase, das wiederzugebende Signal umfasst, das durch die dem Lautsprecher-Audioausgang entsprechende Funktion der Menge von akustischen Übertragungsfunktionen geändert wird, die für die Person (U) modelliert werden, die die Soundkarte verwendet.

12. 3D-Soundwiedergabesystem, umfassend:
• einen Modellierer (100, 1003) für Mengen von für eine Person (U) spezifischen akustischen Übertragungsfunktionen (tf_{1,di},^{U}, ... tf_{N,di}^{U}) gemäß einer Vielzahl von Richtungen des Raums nach einem der Ansprüche 8 bis 10, und
• eine Menge von Lautsprechern ({2₁,2₂}), die jeweils geeignet ist, ein Audiosignal wiederzugeben, wobei das Audiosignal, während einer Modellierungsphase, den dem Lautsprecher entsprechenden Reiz und, während einer Wiedergabephase, einen einem wiederzugebenden Signal entsprechenden Reiz umfasst, das durch die dem Lautsprecher entsprechende Funktion der Menge von akustischen Übertragungsfunktionen geändert wird, die für die Person (U) modelliert werden, die das Wiedergabesystem verwendet.

13. Wiedergabesystem nach dem vorhergehenden Anspruch, **dadurch gekennzeichnet, dass** das System einen Kopfhörer (20) umfasst, an dem die beiden Lautsprecher (2₁, 2₂) der Menge von Lautsprechern so angeordnet sind, dass jeder der beiden Lautsprecher (2₁, 2₂) auf einem der beiden Ohren der Person (U) positioniert ist, wenn der Kopfhörer (20) auf ihrem Kopf positioniert ist, und dass die Menge von akustischen Übertragungsfunktionen ein entsprechendes Paar von Übertragungsfunktionen ist.

## Claims

1. Method (TFI_MD) for modelling sets of acoustic transfer functions specific to an individual according to a multiplicity of directions in space, in which a set of acoustic transfer functions (tf_{1,di}^{U}, ...tf_{N,di}^{U}) that are specific to an individual (U) in a given direction *(di)* of the multiplicity of directions is determined (TFI_DT) depending on the result (r_{di}^{U}) of a statistical analysis (ST_NLZ) of a plurality of distinct stimuli ({(s_{1,di}^{j}, ... s_{N,di}^{j}))}^{j}) emitted in the direction of the individual (U), a stimulus being dependent on at least one set of predetermined acoustic transfer functions that are associated with the given direction *(di),* and on responses ({Sⱼ,_{di}^{U}}ⱼ) received from the individual (U) to each emitted stimulus, **characterized in that** each distinct stimulus (s_{1,di}^{j}... s_{N,di}^{j}) results from the addition (+) of noise (nⱼ) to a set of average acoustic transfer functions (avg{tf_{1,di}^{k}}^{k}...avg{tf_{N,di}^{k}}^{k}) that are associated with the given direction *(di),* said average acoustic transfer functions being calculated depending on sets of acoustic transfer functions, which acoustic transfer functions are recorded in a database (tf_bdd) of acoustic transfer functions and associated with the given direction *(di).*

2. Modelling method according to the preceding claim, wherein a statistical analysis (ST_NLZ) by direction *(di)* in space of the emitted stimuli *(s_{1,di}...S_{N,di})* and of the received responses *(a_{di}^{U})* is carried out for the given direction *(di)* of the multiplicity of directions in space.

3. Modelling method according to either one of the preceding claims, wherein the following steps are carried out for the given direction *(di)* of the multiplicity of directions in space:
• a plurality of distinct stimuli ({(s_{1,di}^{j}, ... S_{N,di}^{j}))}^{j}) depending on at least one set of predetermined acoustic transfer functions that are associated with the given direction *(di)* are emitted (S_TR) in the direction of an individual (U);
• a response *(a_{di}^{U})* of the individual (U) to each emitted stimulus is received (A_REC).

4. Modelling method according to any one of the preceding claims, wherein, for the given direction *(di),* a plurality of stimuli ({(s_{1,di}^{j}, ... _{SN,di}^{j}))}^{j}) are generated (D_GN) depending on at least one set of predetermined acoustic transfer functions that are associated with the given direction *(di).*

5. Modelling method according to any one of the preceding claims, wherein
• a set of average acoustic transfer functions (avg{tf_{1,di}^{k}}^{k} ... avg{tf_{N,di}^{k}}^{k}) that are associated with the given direction *(di)* is calculated (AVG) depending on a plurality of sets of acoustic transfer functions, which acoustic transfer functions are recorded in a database of acoustic transfer functions and associated with the given direction *(di)*;
• the stimuli ({(s_{1,di}^{j}, ... s_{N,di}^{j}))}^{j}) are dependent on the set of calculated average acoustic transfer functions (avg{tf_{1,di}^{k}}^{k} ... avg{tf_{N,di}^{k}}^{k}).

6. Modelling method according to any one of the preceding claims, wherein the statistical analysis (ST_NLZ) uses the psychophysical technique of reverse correlation.

7. Program comprising program-code instructions for executing the steps of the modelling method (TFI_MD) according to any one of the preceding claims when said program is executed by a processor.

8. Modeller (100) of sets of acoustic transfer functions specific to an individual according to a multiplicity of directions in space, including a generator (1004) of sets of acoustic transfer functions (tf_{1,di}^{U}, ... tf_{N,di}^{U}) specific to an individual (U) in a given direction *(di)* of the multiplicity of directions on the basis of the result (r_{di}^{U}) of a statistical analysis of a plurality of distinct stimuli ({(s_{1,di}^{j}, ... s_{N,di}^{j}))}^{j}) emitted in the direction of the individual (U), a stimulus being dependent on at least one set of predetermined acoustic transfer functions that are associated with the given direction *(di),* and on responses ({sⱼ,_{di}^{U}}ⱼ) received from the individual (U) to each emitted stimulus, **characterized in that** each distinct stimulus (s_{1,di}^{j}... s_{N,di}^{j}) results from the addition (+) of noise (nⱼ) to a set of average acoustic transfer functions (avg{tf_{1,di}^{k}}^{k} ... avg{tf_{N,di}^{k}}^{k}) that are associated with the given direction *(di),* said average acoustic transfer functions being calculated depending on sets of acoustic transfer functions, which acoustic transfer functions are recorded in a database (tf_bdd) of acoustic transfer functions and associated with the given direction *(di).*

9. Modeller according to the preceding claim, **characterized in that** the modeller includes a statistical analyser (100, 1003) of the emitted stimuli (s_{1,di}^{j}, .... s_{N,di}^{j}) and of the received responses (aⱼ^{U}) by given direction *(di)* of the multiplicity of directions.

10. Modeller according to any one of the preceding claims, **characterized in that** the modeller includes:
• an emitter (1001) of a plurality of distinct stimuli (s₁,_{di}^{j}, ... S_{N,di}^{j}) in the direction of an individual (U) depending on at least one set of predetermined acoustic transfer functions that are associated with at least one given direction *(di)* of the multiplicity of directions; and
• a receiver (1002) of the responses ({S_{j,di}^{U}}j) of the individual (U) to each emitted stimulus.

11. Three-dimensional sound card (10) including:
• a modeller (100, 1003) of sets of acoustic transfer functions (tf₁,di^{U}, ... tf_{N,di}^{U}) specific to an individual according to a multiplicity of directions in space according to any one of Claims 8 to 10, and
• a set (102) of parallel audio outputs that allow a plurality of loudspeakers (2₁..2_{N}) to be simultaneously connected to the sound card (10) and that each simultaneously deliver an audio signal to be reproduced to a loudspeaker connected to the audio output, the audio signal including, during a modelling phase, the stimulus corresponding to the loudspeaker and, during a reproducing phase, the signal to be reproduced modified by the function corresponding to the loudspeaker audio output of the set of acoustic transfer functions that are modelled for the individual (U) using the sound card.

12. System for reproducing three-dimensional sound, including:
• a modeller (100, 1003) of sets of acoustic transfer functions (tf_{1,di}^{U}, ... tf_{N,di}^{U}) specific to an individual (U) according to a multiplicity of directions in space according to any one of Claims 8 to 10, and
• a set of loudspeakers ({2₁,2₂}) that are each able to reproduce an audio signal, the audio signal including, during a modelling phase, the stimulus corresponding to the loudspeaker and, during a reproducing phase, to a signal to be reproduced modified by the function corresponding to the loudspeaker of the set of acoustic transfer functions that are modelled for the individual (U) using the reproducing system.

13. Reproducing system according to the preceding claim, **characterized in that** the system includes headphones (20) in which the two loudspeakers (2₁, 2₂) of the set of loudspeakers are placed such that each of the two loudspeakers (2₁, 2₂) is placed on one of the two ears of the individual (U) when the headphones (20) are placed on his head, and **in that** the set of acoustic transfer functions is a corresponding pair of transfer functions.
